# FASCICULE DE BREVET EUROPEEN

(11) **EP 1 602 826 B1**
(45) Date de publication et mention de la délivrance du brevet: **27.06.2007**
(21) Numéro de dépôt: 04405346.0
(22) Date de dépôt: 04.06.2004
(51) Int. Cl.: F04B 9/04, F04B 13/00

(54) **Entrainement de pompe**
Pumpenantrieb
Pump drive

(43) Date de publication de la demande: 07.12.2005
(73) Titulaire: Société Industrielle de Sonceboz S.A., 2605 Sonceboz-Sombeval (CH)
(72) Inventeur: Pfister, Jean-François, 2605 Sonceboz (CH); Niklaus, Joel, 2504 Bienne (CH); Dexet, Christophe, 25450 Damprichard (FR); Froidevaux, Vincent, 2502 Bienne (CH)
(74) Mandataire: Reuteler, Raymond Werner

(56) Documents cités:
- DE-C- 19 849 785
- US-A- 4 566 868
- US-A- 4 643 649
- US-A- 4 925 371
- US-A- 4 930 991

## Description

La présente invention concerne un entraînement de pompe à membrane ou à piston, avec un moteur pas-à-pas.

Des entraînements du type précité sont connus et décrits par exemple dans le brevet allemand DE 196 23 537 ou le brevet américain US 4,326,837. La publication DE 196 23 537 décrit une pompe à membrane comprenant un piston effectuant un mouvement va-et-vient au moyen d'un système à cames entraîné par un moteur pas-à-pas à travers des roues d'engrenage, ce moteur étant contrôlé par un microprocesseur.

Par rapport aux entraînements de pompe à moteur continu, le moteur pas-à-pas a l'avantage de permettre, par des moyens électroniques, de mieux commander le débit de fluide pompé, puisque le moteur pas-à-pas permet un contrôle fin de la vitesse de rotation du moteur, ainsi que de connaître la position angulaire du rotor sans nécessiter de capteur externe à cet effet.

Dans les pompes avec moteur pas-à-pas, le débit de fluide pompé peut être varié en changeant la vitesse de rotation du rotor du moteur, ce qui varie la fréquence d'aller-retour du piston couplé au rotor à travers un mécanisme à came. La variation de la fréquence d'aller-retour du piston peut avoir une influence néfaste sur la variation de pression dans le fluide pompé, dépendant des fréquences harmoniques du système hydraulique dans lequel est placée la pompe, et du degré d'amortissement des pulsations ou encore d'autres facteurs.

Un autre moyen connu de varier le débit pompé dans des pompes à membrane ou à piston est le réglage de l'amplitude de déplacement du piston par des moyens mécaniques, tels que décrits dans la demande de brevet européen EP 1 283 366. Dans cette demande, l'amplitude du mouvement des pistons est réglée en ajustant l'excentricité des cames qui déplacent les pistons.

L'ajustement mécanique de l'amplitude peut avoir des inconvénients sur le plan de l'encombrement et de la complexité du système, ainsi que sur les possibilités de réglage.

Un but de l'invention est de fournir un entraînement de pompe à piston ou à membrane pouvant être réglé avec précision sur une plage de fonctionnement étendue.

Il est avantageux de fournir un entraînement de pompe permettant de limiter les vibrations et les variations de pression du fluide débité.

Il est avantageux de fournir un entraînement de pompe à piston ou à membrane qui est très précise et réactive afin de permettre de modifier le débit de fluide débité très rapidement.

II est avantageux de fournir un entraînement de pompe à piston ou à membrane versatile et peu encombrante.

Des buts de l'invention sont réalisés par l'entraînement de pompe à piston ou à membrane selon la revendication 1.

Dans la présente invention, un entraînement de pompe à membrane ou à piston comprenant un moteur pas-à-pas, un dispositif réducteur et un mécanisme de transformation du mouvement rotatif en mouvement translatif, comprenant un organe rotatif et un organe de piston destiné à déplacer un piston ou une membrane de la pompe, le moteur pas-à-pas comprenant un rotor couplé, à travers le dispositif réducteur, à l'organe rotatif, engageant l'organe de piston afin de l'entraîner dans un mouvement essentiellement linéaire de va-et-vient, caractérisé en ce que le moteur pas-à-pas et le dispositif de translation sont adaptés pour effectuer un déplacement angulaire d'aller-retour de l'organe rotatif du mécanisme de translation sous un angle inférieur à 360°.

Le dispositif de transformation peut comprendre un élément de came sur la partie rotative, engageant une came complémentaire sur l'organe à déplacement essentiellement linéaire.

L'angle de rotation angulaire de l'élément de came rotatif définit l'amplitude du déplacement linéaire de l'organe de piston. Avantageusement, l'angle de rotation de la came est réglé électroniquement par la commande du moteur pas-à-pas à même titre que la commande de la vitesse et des accélérations du moteur, sans nécessiter un réglage d'organes mécaniques. Le débit de la pompe peut ainsi être varié non seulement en changeant la fréquence de battement du piston, mais également son amplitude par une commande électronique du moteur pas-à-pas, ce qui permet d'optimiser le fonctionnement de la pompe sur une grande plage de valeurs, c'est-à-dire pour des grands et des faibles débits, en contrôlant l'amplitude et/ou la fréquence.

Au lieu d'un mécanisme à came, il est également possible d'utiliser un système à bielle, c'est-à-dire que l'organe à déplacement linéaire est fixé au moyen d'une articulation pivotante sur la pièce rotative à la sortie du réducteur.

La transmission du couple moteur à travers le réducteur, qui peut être sous forme de roues d'engrenage, implique que le rotor du moteur peut effectuer plusieurs tours avant le changement de direction. Ceci permet d'obtenir un contrôle plus fin du déplacement angulaire, au vu de la réduction du déplacement à travers le réducteur, et de mieux contrôler la rampe de décélération et d'accélération, notamment lors du changement de direction de rotation.

D'autres buts et caractéristiques avantageuses de l'invention ressortiront des revendications, de la description et des dessins annexes, dans lesquels:
la Fig. 1 est une vue en perspective d'un entraînement de pompe à piston ou à membrane selon l'invention;
la Fig. 2a est une vue en plan de l'entraînement de pompe montrant une première position extrême du déplacement du piston;
la Fig. 2b est une vue similaire à la Fig. 2a montrant le piston dans la deuxième position extrême;
la Fig. 3 est une vue de l'entraînement dans la direction III de la Fig. 2b, avec plaque de support en sus; et
la Fig. 4 est une coupe selon la ligne IV-IV de la Fig. 2a, avec plaque de support en sus.

Faisant référence aux figures, un entraînement de pompe 1 comprend un moteur électrique pas-à-pas 2 avec un stator bobiné 3 et un rotor 4, un dispositif réducteur 5, un dispositif de transformation 6 du mouvement rotatif en un mouvement essentiellement linéaire, et un organe de piston 7.

Le réducteur 5 comprend des roues d'engrenage 8, 9, 10, 11 effectuant une réduction du rapport de transmission entre l'axe 12 du rotor et l'axe de sortie 13 du réducteur. Le mécanisme de transformation 6 comprend un élément de came 14 solidaire avec l'axe de sortie 13 du dispositif réducteur et engageant un élément de came complémentaire 15, sous forme de roue libre, monté sur l'organe de piston 7. L'organe de piston 7 est monté dans un palier 16 d'un corps ou support 17 de l'entraînement afin de guider l'organe de piston dans un mouvement de translation selon une axe A. L'organe de came 14 est, dans cet exemple, sous forme d'un disque essentiellement plat comprenant une ouverture 18 dont la périphérie 19, ou tout au moins une partie de la périphérie, a la fonction d'une surface de came engageant l'élément de came complémentaire 15 monté sur l'organe de piston 7 pour le déplacement de ce dernier dans un mouvement va-et-vient lorsque l'organe de came rotatif 14 effectue un déplacement angulaire d'aller-retour. Le profil de la surface de came 20, défini par la position angulaire de chaque point de la surface et sa distance radiale par rapport à l'axe de rotation de l'organe 14, définit la position axiale de l'organe de piston 7.

Dans la forme d'exécution préférée, une première position angulaire extrême 20a du profil de cames correspond à une position axiale extrême de l'organe de piston et l'autre position angulaire extrême 20b de la surface de came correspond à la position axiale extrême de l'organe de piston dans l'autre sens. Le déplacement de l'organe de cames entre les positions angulaires extrêmes 20a, 20b correspond donc à l'amplitude maximale de l'organe de piston. Les surfaces opposées 20c, 20d de la came permettent de pousser et de tirer l'organe de piston sans nécessiter un ressort de recul, ce qui réduit l'usure par frottement et diminue le nombre de composants. Les surfaces de came opposées permettent également d'effectuer de fortes accélérations et décélérations.

Le débit de la pompe peut-être varié, en agissant sur le nombre de pas effectués par le rotor du moteur pas-à-pas avant le changement de direction, par une commande électronique comptant le nombre de pas et contrôlant la décélération, l'arrêt et l'accélération dans l'autre sens du rotor du moteur pas-à-pas. On peut encore varier le débit pompé en variant la vitesse du mouvement de l'organe de piston en contrôlant électroniquement la fréquence des pas du moteur pas-à-pas.

Avec le dispositif selon l'invention, il est possible d'obtenir un profil de vitesse du mouvement va-et-vient asymétrique en contrôlant, au moyen de la commande électronique, le mouvement dans un sens de rotation avec une fréquence de pas différente de la fréquence dans l'autre sens de rotation. Un profil de déplacement asymétrique peut être très avantageux pour optimiser l'aspiration et l'expulsion du liquide par le piston en fonction des caractéristiques de la pompe et du système hydraulique, par exemple, pour éviter la cavitation lors de l'aspiration ou les chocs ou vibrations lors de l'expulsion.

L'usage d'un moteur pas-à-pas présente non seulement l'avantage de permettre une commande électronique très fiable et précise de l'amplitude et de la fréquence selon un profil de vitesse voulu, mais également de générer un couple élevé à des vitesses de rotation relativement faibles.

Avantageusement, la commande électronique du moteur peut se faire à travers une commande d'alimentation à faible bruit (low noise motor driver) afin d'éviter les résonances connues des moteurs pas-à-pas ainsi que d'optimiser l'efficacité du moteur. On peut donc réduire son échauffement en variant le courant selon l'état de fonctionnement, par exemple en coupant le courant à l'arrêt, en réduisant le courant lors du cycle d'aspiration de la pompe en cas de faible pression et en fournissant un courant élevé ou nominal lors du cycle d'expulsion de la pompe en situation de grande pression hydraulique.

Le dispositif réducteur permet de diminuer l'encombrement du moteur tout en améliorant les rampes d'accélération et de décélération du rotor, ainsi que la précision de positionnement de l'organe de came, et par conséquence l'amplitude et la fréquence de déplacement de l'organe de piston.

Le dispositif réducteur permet également d'absorber des chocs, notamment lors des changements de direction. Afin de pouvoir supporter les fortes charges radiales, l'axe de sortie 13 du dispositif réducteur est muni d'un palier sous forme d'un roulement à aiguilles 21 avec un faible encombrement. L'élément de came complémentaire 15 de l'organe de piston 7 est également monté sur un palier sous forme d'un roulement à aiguilles 22 afin de réduire le frottement entre la surface de came 20 et cette pièce. II est à remarquer que l'élément de came complémentaire 15 a un diamètre légèrement inférieur à la distance radiale séparant les surfaces des cames opposées 20c, 20d, ce faible jeu permettant d'éviter un frottement de l'élément de came complémentaire contre la surface de came opposée à la surface de came engageante.

Au lieu d'un système à came, il est également possible de transformer le mouvement rotatif à la sortie du dispositif réducteur par un système à bielle, c'est-à-dire où l'organe de piston est interconnecté à un disque solidaire de l'axe de sortie du dispositif réducteur, par une articulation couplée de manière pivotante au disque et à l'organe de piston. Il convient de souligner que l'organe de piston ne doit pas nécessairement effectuer un mouvement de translation pure, du moment où il y a un composant de déplacement dans une direction perpendiculaire au plan général de la membrane afin de faire varier le volume de la pompe.

## Revendications

1. Entraînement de pompe à membrane ou à piston comprenant un moteur pas-à-pas (2) et un mécanisme de transformation du mouvement rotatif en mouvement translatif (6), comprenant un organe rotatif (4) et un organe de piston (7) destiné à déplacer un piston ou une membrane de la pompe, le moteur pas-à-pas comprenant un rotor couplé à l'organe rotatif, engageant l'organe de piston (7) afin de l'entraîner dans un mouvement essentiellement linéaire de va-et-vient, **caractérisé en ce que** le moteur pas-à-pas et le dispositif de translation sont adaptés pour effectuer un déplacement angulaire d'aller-retour de l'organe rotatif du mécanisme de translation sous un angle inférieur à 360°.

2. Entraînement de pompe selon la revendication 1, **caractérisé en ce que** l'organe rotatif du mécanisme de translation comprend une surface de cames engageant un élément de came complémentaire fixé à l'organe de piston.

3. Entraînement de pompe selon la revendication précédente, **caractérisé en ce que** la surface de came est formée sur la périphérie d'une ouverture pratiquée dans un élément sous forme de disque solidaire avec l'axe de sortie du dispositif réducteur.

4. Entraînement de pompe selon la revendication 2 ou 3, **caractérisé en ce que** la surface de came (20) comprend des surfaces de cames opposées (20c, 20d) pour effectuer la poussée respectivement le retrait de l'organe de piston sans ressort de recul.

5. Entraînement de pompe selon l'une des revendications précédentes, **caractérisé en ce que** le rotor du moteur pas-à-pas est couplé à l'organe rotatif engageant l'organe de piston à travers un dispositif réducteur (5).

6. Entraînement de pompe selon la revendication précédente, **caractérisé en ce que** le dispositif réducteur comprend un pignon sur l'arbre de sortie du rotor du moteur pas-à-pas couplé à travers des roues d'engrenage à un axe de sortie du dispositif réducteur solidaire de l'organe rotatif du mécanisme de translation.

7. Entraînement de pompe selon l'une des revendications précédentes, **caractérisé en ce qu**'il comprend une commande électronique apte à contrôler l'amplitude de rotation du rotor dans un sens et dans l'autre ainsi que la fréquence des pas, de manière à générer un profil de vitesse asymétrique, où la vitesse de déplacement linéaire de l'organe de piston dans un sens de l'aspiration du fluide pompé est différente de la vitesse de déplacement de l'organe dans l'autre sens.

8. Procédé de commande d'un entraînement de pompe selon l'une des revendications précédentes, **caractérisé en ce que** le débit de fluide de la pompe est varié en modifiant l'amplitude de déplacement angulaire et/ou la fréquence des pas du rotor dans un sens et dans l'autre.

9. Procédé selon la revendication précédente, **caractérisé en ce que** la vitesse de déplacement angulaire du rotor dans un sens est réglée pour être différente de la vitesse dans l'autre sens afin d'obtenir un profil de vitesse pour l'aspiration et l'expulsion de fluide asymétrique.

## Claims

1. Membrane or piston pump drive comprising a stepping motor (2) and a conversion mechanism (6) to convert rotational movement into translational movement, comprising a rotating member (4) and a piston member (7) intended to move a piston or membrane of the pump, the stepping motor comprising a rotor coupled to the rotating member, engaging the piston member (7) so as to drive it in an essentially linear back-and-forth movement, **characterized in that** the stepping motor and the translation device are adapted to perform an angular return movement of the rotating member of the translation mechanism at an angle of less than 360°.

2. Pump drive according to claim 1, **characterized in that** the rotating member of the translation mechanism comprises a cam surface engaging a complementary cam element fixed to the piston member.

3. Pump drive according to the preceding claim, **characterized in that** the cam surface is formed on the periphery of an opening made in an element in the form of a disc secured to the output shaft of the step-down gear device.

4. Pump drive according to claim 2 or 3, **characterized in that** the cam surface (20) comprises opposite cam surfaces (20c, 20d) to conduct pushing and drawing of the piston member without any recoil spring.

5. Pump drive according to any of the preceding claims, **characterized in that** the rotor of the stepping motor is coupled to the rotational member engaging the piston member via a step-down gear device (5).

6. Pump drive according to the preceding claim, **characterized in that** the step-down gear device comprises a pinion on the output shaft of the rotor of the stepping motor, coupled via gear wheels to an output shaft of the step-down gear device secured to the rotating member of the translation mechanism.

7. Pump drive according to any of the preceding claims, **characterized in that** it comprises an electronic command able to control the rotational amplitude of the rotor in one direction and in the other, and the step frequency, so as to generate an asymmetric speed profile in which the linear travel speed of the piston member in a suction direction of the pumped fluid is different to the travel speed of the member in the other direction.

8. Method for commanding a pump drive according to any of the preceding claims, **characterized in that** the fluid flow rate of the pump is varied by modifying the amplitude of angular travel and/or the step frequency of the rotor in one direction and in the other.

9. Method according to the preceding claim, **characterized in that** the speed of angular travel of the rotor in one direction is regulated so that it is different to the speed in the other direction, in order to obtain an asymmetric speed profile for fluid suction and expelling.

## Patentansprüche

1. Antrieb für eine Membran- oder Kolbenpumpe mit einem Schrittmotor (2) und einem Mechanismus (6) für die Umwandlung der Drehbewegung in eine Translationsbewegung, der ein Drehorgan (4) und ein Kolbenorgan (7) umfasst, dafür bestimmt, einen Kolben oder eine Membran der Pumpe zu bewegen, wobei der Schrittmotor einen Rotor umfasst, der an das Drehorgan angekoppelt ist, das mit dem Kolbenorgan (7) im Eingriff steht, um es zu einer im Wesentlichen linearen Hin- und Herbewegung zu veranlassen, **dadurch gekennzeichnet, dass** der Schrittmotor und der Translationsmechanismus so eingerichtet sind, eine vor- und rückläufige Winkelbewegung des Drehorgans des Translationsmechanismus mit einem Winkel von weniger als 360° zu bewirken.

2. Pumpenantrieb nach Anspruch 1, **dadurch gekennzeichnet, dass** das Drehorgan des Umwandlungsmechanismus eine Nockenoberfläche umfasst, die mit einem am Kolbenorgan befestigten komplementären Nockenelement in Eingriff gelangt.

3. Pumpenantrieb nach dem vorangehenden Anspruch, **dadurch gekennzeichnet, dass** die Nockenoberfläche auf der Peripherie einer Öffnung ausgebildet ist, die in ein scheibenförmiges Element eingelassen ist, das fest mit der Abtriebswelle des Untersetzungsmechanismus verbunden ist.

4. Pumpenantrieb nach Anspruch 2 oder 3, **dadurch gekennzeichnet, dass** die Nockenoberfläche (20) einander gegenüberliegende Nockenoberflächen (20c, 20d) umfasst, um den Schub bzw. den Rückzug des Kolbenorgans ohne Rückstellfeder zu bewirken.

5. Pumpenantrieb nach einem der vorangehenden Ansprüche, **dadurch gekennzeichnet, dass** der Rotor des Schrittmotors über einen Untersetzungsmechanismus (5) an das mit dem Kolbenorgan im Eingriff stehende Drehorgan angekoppelt ist.

6. Pumpenantrieb nach dem vorangehenden Anspruch, **dadurch gekennzeichnet, dass** der Untersetzungsmechanismus ein Ritzel auf der Abtriebswelle des Rotors des Schrittmotors umfasst, das über Zahnräder an eine Abtriebswelle des Untersetzungsmechanismus angekoppelt ist, die fest mit dem Drehorgan des Translationsmechanismus verbunden ist.

7. Pumpenantrieb nach einem der vorangehenden Ansprüche, **dadurch gekennzeichnet, dass** er eine elektronische Steuerung umfasst, die in der Lage ist, die Amplitude der Drehung des Rotors in der einen und anderen Richtung sowie die Schrittfrequenz so zu steuern, dass ein asymmetrisches Geschwindigkeitsprofil erzeugt wird, wo sich die Geschwindigkeit der linearen Bewegung des Kolbenorgans in einer Richtung des Ansaugens des gepumpten Fluids von der Geschwindigkeit der Bewegung des Organs in der anderen Richtung unterscheidet.

8. Verfahren zur Steuerung eines Pumpenantriebs nach einem der vorangehenden Ansprüche, **dadurch gekennzeichnet, dass** der Fluiddurchsatz der Pumpe variiert wird, indem die Amplitude der Winkelbewegung und/oder die Schrittfrequenz des Rotors in der einen und anderen Richtung modifiziert werden.

9. Verfahren nach dem vorangehenden Anspruch, **dadurch gekennzeichnet, dass** die Geschwindigkeit der Winkelbewegung des Rotors in der einen Richtung so geregelt wird, dass sie sich von der Geschwindigkeit in der anderen Richtung unterscheidet, um ein asymmetrisches Geschwindigkeitsprofil für das Ansaugen und den Ausstoss des Fluids zu erhalten.
